# EUROPÄISCHE PATENTSCHRIFT

(11) **EP 3 265 732 B1**
(45) Veröffentlichungstag und Bekanntmachung des Hinweises auf die Patenterteilung: **05.05.2021**
(21) Anmeldenummer: 16711160.8
(22) Anmeldetag: 07.03.2016
(51) Int. Cl.: F26B 3/30, E04B 1/70, F26B 9/00

(54) **VERFAHREN ZUR TROCKNUNG VON BAUWERKEN**
METHOD FOR DRYING OF CONSTRUCTIONS
MÉTHODE POUR SÉCHER DES CONSTRUCTIONS

(30) Priorität: 06.03.2015 DE 102015103351
(43) Veröffentlichungstag der Anmeldung: 10.01.2018
(73) Patentinhaber: IRES INFRAROT ENERGIESYSTEME GMBH, 76131 Karlsruhe (DE)
(72) Erfinder: ANDERER, Bertram, 76137 Karlsruhe (DE)
(74) Vertreter: Maiwald Patent- und Rechtsanwaltsgesellschaft mbH
(86) Internationale Anmeldenummer: PCT/EP2016/054813
(87) Internationale Veröffentlichungsnummer: WO 2016/142347

(56) Entgegenhaltungen:
- EP-A1- 0 979 378
- US-A1- 2003 230 673
- US-A1- 2008 090 193
- US-A1- 2014 302 446

## Beschreibung

Die vorliegende Erfindung betrifft ein Verfahren zur Trocknung von Bauwerken, bei dem in mehreren Iterationen zunächst während einer Aufheizphase eine zugängliche Bauwerksschicht mittels eines auf diese ausgerichteten Infrarotstrahlers erhitzt wird, und dann während einer Ruhephase Feuchtigkeit aus tieferen Bauwerksschichten nachzieht.

Solch eine Vorrichtung ist bereits aus der DE 698 06 000 T3 vorbekannt. Dort ist ein Infrarotstrahler vorgesehen, welcher in einem Gehäuse montiert wird und mit diesem Gehäuse an einer zu trocknenden Stelle des Fußbodens aufgelegt wird. Dieser Fußbodenbereich, soweit er unterhalb des Infrarotstrahlers liegt, wird dann periodisch bestrahlt, während die innerhalb des Gehäuses befindliche und durch den Infrarotstrahler mit der Zeit erwärmte und die aus dem Bauwerk herausgetriebene, Feuchtigkeit aufnehmende Luft mithilfe einer Absaugvorrichtung entfernt wird.

Es ist in diesem Zusammenhang bereits bekannt, dass eine Trocknung eines zu trocknenden Materials am besten so erfolgt, dass zunächst eine Erhitzung und ein damit verbundenes Austreiben von Feuchtigkeit für eine bestimmte Zeit erfolgt und dann für eine Ruhezeit die Bestrahlung mit Wärme ausgesetzt wird. In der Ruhezeit kann dann die Temperatur in dem Bauwerk sich ausgleichen und desgleichen auch die Feuchtigkeit sich gleichmäßig verteilen. Anschließend wiederholt sich der Vorgang, so dass die dann nachgezogene Feuchtigkeit in dem zweiten Schritt wiederum entfernt wird, bis letzten Endes mehr oder minder die vollständige Feuchtigkeit aus dem Bauwerk entfernt wurde.

Die obengenannte Schrift gibt das Verhältnis von Strahlungszeit zu Unterbrechungszeit mit "ungefähr 2:4" an. Das bedeutet, dass die Strahlungszeit sowie die Unterbrechungszeit mehr oder weniger willkürlich gewählt wird, was möglicherweise für den betreffenden Baustoff, welcher bei der Entwicklung der Erfindung zugrunde lag, eine geeignete Lösung darstellt. Der Benutzer wird also zunächst einmal das Gerät aufstellen und sich dann anhand seines Gefühls für eine Einstellung der Strahlungszeit und der Unterbrechungszeit entscheiden. Da jedoch die Bestrahlung nach einem Austreiben der Feuchtigkeit in den vorderen, bestrahlten Bereichen und einem ansonsten erfolgenden Zurückweichen der Feuchtigkeit tiefer in das Bauwerk hinein uneffektiv wird, bleibt es offen, ob auf diese Weise aufgrund der willkürlichen Einstellungen des Benutzers eine zu starke Bestrahlung und damit ein zu hoher Stromverbrauch und gegebenenfalls auch eine zu lange Einsatzdauer und damit eine gewisse Ineffektivität einhergeht.

Bei der Bautrocknung geht es jedoch im Wesentlichen darum, die mehr oder weniger stark durchnässten Bauwerksteile so schnell wie möglich und mit so wenig Energie wie möglich zu trocknen. Insoweit erscheint es sinnvoll, bestehende Verfahren zu optimieren, um zu einer größeren Effektivität zu gelangen.

Neben den oben skizzierten Infrarotstrahlern, welche den nächstliegenden Stand der Technik darstellen, sind ferner auch Luftentfeuchter, Adsorptionstrockner und Heizgebläse bekannt, welche regelmäßig lediglich das Medium der zu trocknenden Luft bearbeiten und damit nur indirekt die Oberfläche des betroffenen Materials erreichen. Die sogenannte Kernfeuchte wird so nicht, oder nur zu einem geringen Teil, beseitigt, denn es bleibt ein Rückstand an Restfeuchte, der aufgrund des nicht ausreichenden Energieaufwandes an der trocknenden Wand unvermeidlich ist. Aufgrund von Strömungsblockaden, insbesondere in Ecken, beispielsweise in Erkern usw., bleibt in diesen Fällen die Luft weiterhin feucht und die Wirkung sinkt an diesen Stellen noch weiter. Es bedarf größerer und vor allem gezielter Energieeinträge, um diese Kernfeuchte zu erreichen und damit eine vollständige, ideale Trocknung zu bewirken.

Wird die Kernfeuchte nicht beseitigt, so verliert die Wand einen großen Teil ihrer eigentlichen Funktion, nämlich den Schutz vor Wind und Wetter. Eine nasse oder zumindest teilweise nasse Wand isoliert deutlich schlechter als eine trockene Wand. Erschwerend kommt hinzu, dass die Trocknung nach dem Schadensfall in aller Regel nach Beseitigen von Tapeten, Holzverkleidungen, Putz etc. durchgeführt werden kann und sich die Wand damit in einem idealen Zustand vor Schadensbeseitigung befindet. Wird hingegen die Trocknung nicht vollständig durchgeführt, und werden die Schutzverkleidungen wieder angebracht, dann führt das dazu, dass ein Teil der immer noch vorhanden Kernfeuchte langsam nachziehen kann, insbesondere bei zeitversetzten idealen Bedingungen wie trockener und warmer Luft im Innenraum, und so zur Schimmelbildung und Beschädigung der Schutzverkleidungen von innen führt.

Dies wird noch weiter verschärft durch die neuen EnEV-Verordnungen, die eine bauliche Pflicht zur Anbringung von umfassender Außenisolation darstellen, und damit verhindern, dass die Kernfeuchte nach außen entweichen kann. Die meisten Isoliermaterialien stellen eine für Feuchtigkeit undurchdringliche Barriere dar, die bei deren Fehlen nach außen ausweichen könnte, so jedoch nicht durchdrungen wird. Dass die Trocknung nun ohne die Unterstützung von Außenwetterlagen zwingend nur von innen bewerkstelligt werden kann, ist eine zusätzliche Herausforderung, der die heutigen Verfahren nicht gewachsen sind.

EP 0 997 378 A1 offenbart ein Verfahren zum Trocknen von Gebäuden, bei dem eine zugängliche Wand zuerst eine Anzahl von Erwärmungsphasen durch einen Infrarotstrahler erfährt und danach in einer Ruhephase Feuchtigkeit von einer tieferen Schicht der Wand nachziehen kann. Die Erwärmungsphasen und Ruhephasen sind festgelegt.

US 2014/302446 A1 offenbart ein Verfahren zum Aushärten eines aushärtbaren Materials. Die Aushärtung wird durch Aushärtungsparameter initiiert. Die Aushärtungsparameter basieren auf Materialdaten des Materials. Es werden periodisch Temperaturwerte während des Aushärtens aufgenommen. Das Aushärten des Materials wird basierend auf den Aushärtungsparametern und den gemessenen Temperaturwerten angesteuert.

Vor diesem Hintergrund liegt der vorliegenden Erfindung die Aufgabe zugrunde, ein Verfahren zur Trocknung von Bauwerken zu schaffen, welches wesentlich effizienter arbeitet und dadurch sowohl in einer kürzeren Zeit als auch mit weniger Energieeinsatz eine bessere Trocknung erreicht.

Gelöst wird diese Aufgabe durch ein Verfahren zur Trocknung von Bauwerken gemäß den Merkmalen des Anspruchs 1. Weitere, sinnvolle Ausgestaltungen eines solchen Verfahrens können den Unteransprüchen entnommen werden.

Erfindungsgemäß ist vorgesehen, dass ein Infrarotstrahler auf eine zugängliche Bauwerksschicht ausgerichtet und diese zunächst für eine Aufheizphase erhitzt wird. Während einer Ruhephase kann dann die Feuchtigkeit aus tieferen Bauwerksschichten nachziehen. Hierbei ist der Infrarotstrahler mit einem Steuergerät ausgerüstet, das wiederum mit einer Datenbank datenverbunden ist. Der Datenbank sind materialspezifische Datensätze entnehmbar, welche je nach gewähltem Material wenigstens eine Aufheizzeit, innerhalb derer der Infrarotstrahler die Bauwerksschicht bestrahlen soll und wenigstens eine Ruhezeit, während derer die Bauwerksschicht nicht bestrahlt werden soll, vorgibt. So kann durch eine einfache Auswahl des gewählten Materials durch das Steuergerät eine exakt ideale Bestrahlung durchgeführt werden, welche die Bestrahlung in dem Moment abbricht, in dem der Energieeintrag nur noch einen unverhältnismäßig kleinen Effekt auf die zu trocknende Bauwerksschicht erreichen kann.

Nach Erwärmung der oberen Schicht und Abschalten der Wärmequelle kann die Feuchtigkeit an der dem Infrarotstrahler zugewandten Seite gut entweichen. Die Wandoberfläche kühlt dort auch ab, denn der weitere Wärmeeintrag ist vorübergehend gestoppt und die Verdunstungskälte an der Oberfläche sorgt für eine von innen nach außen gerichtete Wärmedifferenz, die das Nachziehen der Feuchte unterstützt. Dabei ist jedoch die Zeit, die das jeweilige Baumaterial zur Erwärmung einer wirksamen Schicht benötigt, unterschiedlich und materialabhängig. Der ideale Wert der Aufheizzeit liefert bei niedrigst möglichem Energieeintrag die besten Trocknungszeiten und setzt so die Basis für die besten Nachzieheffekte. Ebenfalls ist es erforderlich, eine geeignete Ruhezeit zu wählen. Das Ermitteln dieser Zeiten und bedarfsweise auch der Intensität des jeweiligen Energieeintrages ist Gegenstand kontinuierlicher Forschung und Erfahrungswerte, aus denen die genannte Datenbank gespeist wird.

Kennt man die Größe der Aufheizzeit und der idealen Intensität für ein Material, ist der nächste Schritt das Ermitteln der richtigen Ruhezeit, in der die Feuchte aus dem Materialinneren nachziehen kann. Bedingt durch die Feststoffbarrieren, Porositäten und Kapillarwirkungen hat jede Materialart unterschiedliche Zeiten, in denen sie die Feuchtigkeit aus dem Inneren in die trockenere, zugängliche Bauwerksschicht nach außen nachziehen lässt. Die trockene äußere Schicht nimmt dabei die Feuchtigkeit aus dem Inneren in ähnlicher Form auf wie ein Schwamm das Wasser, wobei die Feuchtigkeit wie auch die Temperatur im gesamten Material bestrebt sind, sich gleichmäßig auszubreiten.

Neben einem thermischen Leitwert, der in der Literatur bereits bekannt ist, ist nun damit auch ein noch zu ermittelnder Feuchtigkeitsleitwert von Bedeutung, der Gegenstand aktueller Forschungen ist und noch nicht flächendeckend zur Verfügung steht. Während bei der Temperatur in der Regel bei einem größeren Unterschied eine schnellere Wärmeübertragung erfolgt, gelten bei der Feuchtigkeitsübertragung andere Limitationen, wie beispielsweise die Feststoffbarrieren, die zu überwinden sind. Diese Werte werden derzeit in praktischen Versuchen ermittelt und der obengenannten Datenbank zugeführt.

Aus der Datenbank übernimmt nunmehr das Steuergerät des Infrarotstrahlers im Wesentlichen die dort gespeicherte Aufheizzeit und die Ruhezeit und wird eine Bestrahlung einer zugänglichen Bauwerksschicht unter Einhaltung dieser Zeiten durchführen.

Ergänzend kann dem materialspezifischen Datensatz zusätzlich eine Soll- Leistungsaufnahme zugeordnet sein, mit welcher der Infrarotstrahler während der Aufheizzeit betrieben wird. Dementsprechend wird das Steuergerät eine entsprechende Soll-Leistungsaufnahme vorgeben und die Heizleistung bedarfsweise bei dem Infrarotstrahler entsprechend begrenzen. Neben einer solcherart begrenzten, permanenten Bestrahlung mit einem vorgegebenen Wert der eingesetzten Leistung kann mit einigem Vorteil auch die Oberflächentemperatur der zugänglichen Bauwerksschicht mithilfe eines Temperatursensors des Infrarotstrahlers erfasst werden, so dass nicht nur die abgestrahlte Leistung im Vordergrund steht, sondern vielmehr diejenige Leistung, die auch in dem Bauwerk ankommt. Hierdurch kann eine vorgegebene Temperatur der zugänglichen Bauwerksschicht angestrebt werden, so dass im Steuergerät letzten Endes eine Regelung aufgebaut wird, die über die Zeit hinweg die gewünschte Temperatur an der Oberfläche der zugänglichen Bauwerksschicht hält.

Soweit es sich als sinnvoll erweist, über die Zeit hinweg nicht eine konstante Leistungsaufnahme oder eine konstante Soll-Temperatur zu halten, kann beispielsweise auch ein Soll-Temperaturverlauf in dem materialspezifischen Datensatz vorgegeben sein, welcher eine Anpassung der Solltemperatur über die Zeit hinweg vorsieht. Hierbei wird das Steuergerät sich dem fraglichen Soll-Temperaturverlauf über die Zeit hinweg anpassen und den Infrarotstrahler derart zu- und abschalten, dass die Oberflächentemperatur der zugänglichen Bauwerksschicht dem Soll- Temperaturverlauf folgt.

Im Zuge einer Erstermittlung der erforderlichen Aufheizzeiten und Ruhezeiten kann im Vorfeld einer Bestrahlung der zugänglichen Bauwerksschicht mit einer definierten Leistungscharakteristik eine Bestrahlung durchgeführt werden,
wobei permanent eine Messung des Temperaturverlaufs an der Oberfläche mithilfe eines Temperatursensors durchgeführt wird. Da sich bei unterschiedlichen Baumaterialien die Temperatur bei einer festen eingebrachten Leistung des Infrarotstrahlers charakteristisch entwickelt, kann aus einem solchen Temperaturverlauf ein Rückschluss über das verwendete Material gezogen werden, so dass aufgrund einer solchen Probebestrahlung die Auswahl des materialspezifischen Datensatzes selbsttätig durch das System, insbesondere durch das Steuergerät, erfolgen kann. Hiermit wird einer willkürlichen Auswahl eines Materialdatensatzes durch einen Benutzer vorgegriffen, so dass Fehlbedienungen an dieser Stelle vermieden werden können.

Dementsprechend ist es auch möglich, das vorgeschriebene Verfahren so zu gestalten, dass die Informationen, welche zunächst aus der Datenbank gekommen sind, aufgrund von vorgegebenen Rechenoperationen nach einer derartigen Probemessung direkt im Steuergerät oder einer hierfür vorgesehenen Auswerteeinrichtung bestimmt werden. Auch im Fall einer solchen Ausgestaltung kann wahlweise nach den verschiedenen Verfahrensvorgängen wie oben beschrieben verfahren werden, also eine feste Soll-Leistungsaufnahme, eine Temperaturregelung oder eine Temperaturverlaufsregelung Einsatz finden.

Mit einigem Vorteil wird bei dem eingesetzten Infrarotstrahler eine Abführung der erwärmten Luft stattfinden, wobei diese Abführung der erwärmten Luft durch Konvektion oder mithilfe einer Strömungsmaschine erfolgt. Die Konvektion kann beispielsweise dadurch verstärkt werden, dass der Infrarotstrahler schräg gegenüber der zugänglichen Bauwerksschicht angestellt wird, so dass eine Oberkante des Infrarotstrahlers näher an der zugänglichen Bauwerksschicht liegt als eine Unterkante. In diesem Fall wird sich ein Kamineffekt einstellen, welcher die erwärmte Luft nach oben hin beschleunigt und damit schnell aus dem erwärmten Bereich abführt. Die abgeführte Luft kann an einer Luftleiteinrichtung entlanggeführt werden, welche ergänzend eine Kühleinrichtung aufweist, so dass die Feuchtigkeit aus der Luft zumindest teilweise an der gekühlten Luftleiteinrichtung kondensieren wird. Das anfallende Kondensat kann dann in einem Sammelbehälter aufgefangen und somit aus dem System entfernt werden.

Die vorstehend beschriebene Erfindung wird im Folgenden anhand eines Ausführungsbeispiels in Figur 1 näher erläutert. Diese zeigt ein Schaubild des Trocknungsverlaufs gemäß der vorliegenden Erfindung, wobei auf der Längsachse die vergehende Zeit, auf der Hochachse die relative Feuchte 3, der Feuchtigkeitsverlust 4 der Wand und die über den Infrarotstrahler auf die Wand treffende Energieeinstrahlung 5 aufgetragen ist. Die Energieeinstrahlung 5 schwingt sich nach dem Einschalten schnell auf einen Wert ein und behält diesen etwa bei, solange der Infrarotstrahler eingeschaltet ist. In der Aufheizphase 1 steigt die Energieeinstrahlung 5 linear an und wird in der danach anschließenden Ruhephase 2 wieder konstant bei Null bleiben. Während einer ersten Aufheizphase 1 kann festgestellt werden, dass zum einen die in der Wand enthaltene Feuchte 4 zunächst stark abfällt um in einer ersten Ruhephase 2 etwa konstant zu bleiben. Dies wiederholt sich nochmals in der zweiten Aufheizphase 1. Bei der dritten Aufheizphase wird ein Inversionspunkt erreicht und es zeigt sich, dass von hier an die Feuchtigkeit hauptsächlich in den Ruhephasen 2 aus der Wand austritt, in den Aufheizphasen 1 aber konstant bleibt. Dies liegt daran, dass nach einer anfänglichen Aufheizung der zu trocknenden Wand die oberflächlich gebundene Feuchtigkeit ausgetreten ist und lediglich die tiefer sitzende Feuchtigkeit noch in der Wand verbleibt. Diese wird sich nach der oberflächlichen Trocknung insbesondere noch in der Ruhephase 2 aus der Wand bewegen, wenn die Feuchtigkeit nicht mehr der einwirkenden Wärme ausweicht. Die relative Feuchte 3 zwischen Wand und Panel stellt eine Kennlinie dar, deren Verlauf von der Beschaffenheit der Wand abhängt. Aufgrund der Daten eines materialspezifischen Datensatzes oder deren Bestimmung durch das Steuergerät wird das Ende der Aufheizphase 1 und die Dauer der Ruhephase 2 jeweils so gewählt, dass mit möglichst wenig Leistung in möglichst kurzer Zeit ein vorgegebener, materialabhängiger Idealwert der relativen Feuchte 3 erreicht wird.

Vorstehend beschrieben ist somit ein Verfahren zur Trocknung von Bauwerken, bei welchem eine materialspezifische Aufheizzeit und eine materialspezifische Ruhezeit vorgegeben werden, um eine möglichst effektive Trocknung mithilfe eines Infrarotstrahlers zu bewerkstelligen.

### BEZUGSZEICHENLISTE

- 1.: Aufheizphase
- 2.: Ruhephase
- 3.: relative Feuchte
- 4.: Feuchtigkeitsverlust
- 5.: Energieeinstrahlung
- 6.: Zeit

## Patentansprüche

1. Verfahren zur Trocknung von Bauwerken, bei dem in mehreren Iterationen zunächst während einer Aufheizphase (1) eine zugängliche Bauwerksschicht mittels eines auf diese ausgerichteten Infrarotstrahlers erhitzt wird, und dann während einer Ruhephase (2) Feuchtigkeit aus tieferen Bauwerksschichten nachzieht, **dadurch gekennzeichnet, dass** dem Infrarotstrahler ein mit einer Datenbank datenverbundenes Steuergerät zugeordnet ist, welches aufgrund einer Auswahl eines materialspezifischen Datensatzes aus der Datenbank wenigstens eine Aufheizzeit innerhalb derer der Infrarotstrahler die Bauwerksschickt bestrahlen soll und wenigstens eine Ruhezeit, während derer die Bauwerksschickt nicht bestrahlt werden soll, vorgibt, und **dass** die Auswahl des materialspezifischen Datensatzes dadurch erfolgt, dass in einem vorgelagerten Schritt mithilfe eines Infrarotstrahlers eine Bestrahlung der zugänglichen Bauwerksschicht mit einer definierten Leistungscharakteristik erfolgt und eine Messung des Temperaturverlaufs an der Oberfläche der zugänglichen Bauwerksschicht mittels eines Temperatursensors durchgeführt wird, eine Auswerteeinrichtung das Verhältnis von Leistung und Temperatur über der Zeit erfasst und anhand dieses Verlaufs und/oder hieraus abgeleiteter Parameter den materialspezifischen Datensatz auswählt.

2. Verfahren gemäß Anspruch 1, **dadurch gekennzeichnet, dass** die Auswerteeinrichtung zusätzlich eine Sollleistungsaufnahme umfasst, mit welcher der Infrarotstrahler während der Aufheizzeit betrieben wird.

3. Verfahren gemäß Anspruch 1, **dadurch gekennzeichnet, dass** die Auswerteeinrichtung zusätzlich eine Solltemperatur der zugänglichen Bauwerksschicht umfasst und das Steuergerät während der Aufheizphase (1) für die Aufheizzeit den Infrarotstrahler derart zu- und abschaltet, dass eine mittels eines Temperatursensors erfasste Oberflächentemperatur der zugänglichen Bauwerksschicht der Solltemperatur folgt.

4. Verfahren gemäß Anspruch 1, **dadurch gekennzeichnet, dass** die Auswerteeinrichtung einen Solltemperaturverlauf an der zugänglichen Bauwerksschicht über der Zeit umfasst, wobei das Steuergerät mittels eines Temperatursensors eine Oberflächentemperatur der zugänglichen Bauwerksschicht erfasst und den Infrarotstrahler derart zu- und abschaltet, dass die Oberflächentemperatur der zugänglichen Bauwerksschicht dem Solltemperaturverlauf folgt.

5. Verfahren gemäß einem der vorhergehenden Ansprüche, **dadurch gekennzeichnet, dass** zwischen dem Infrarotstrahler und der zugänglichen Bauwerksschicht befindliche Luft abgeführt wird.

6. Verfahren gemäß Anspruch 5, **dadurch gekennzeichnet, dass** die Luft mittels einer Strömungsmaschine abgeführt wird.

7. Verfahren gemäß Anspruch 5, **dadurch gekennzeichnet, dass** der Infrarotstrahler derart schräg gegenüber der zugänglichen Bauwerksschicht angestellt wird, dass eine Oberkante des Infrarotstrahlers näher an der zugänglichen Bauwerksschicht liegt als eine Unterkante, und die Luft hierdurch mittels des Kamineffekts abgeführt wird.

8. Verfahren gemäß einem der Ansprüche 5 bis 7, **dadurch gekennzeichnet, dass** die abgeführte Luft mithilfe einer Luftleiteinrichtung abgeleitet und gekühlt wird, wobei anfallendes Kondensat in einem Sammelbehälter aufgefangen wird.

## Claims

1. A method for drying structures, in which in several iterations first during a heating phase (1) an accessible structure layer is heated by means of an infrared radiator directed towards it, and then during a rest phase (2) moisture is drawn from deeper structure layers, **characterized in that** the infrared radiator is associated with a control device which is data-connected to a database and which, on the basis of a selection of a material-specific data set from the database, prescribes at least one heating time within which the infrared radiator is to irradiate the building layer and at least one rest time during which the building layer is not to be irradiated, and that the selection of the material-specific data set is carried out **in that**, in a preceding step, the accessible building layer is irradiated with a defined power characteristic by using an infrared radiator, and a measurement of the temperature progression at the surface of the accessible building layer is carried out by means of a temperature sensor, an evaluation device records the ratio of power and temperature over time and selects the material-specific data set on the basis of this progression and/or parameters derived therefrom.

2. The method according to claim 1, **characterized in that** the evaluation device additionally comprises a target power consumption with which the infrared radiator is operated during the heating time.

3. The method according to claim 1, **characterized in that** the evaluation device additionally comprises a target temperature of the accessible building layer and the control device switches the infrared radiator on and off during the heating phase (1) for the heating time in such a way that a surface temperature of the accessible building layer recorded by means of a temperature sensor follows the target temperature.

4. The method according to claim 1, **characterized in that** the evaluation device comprises a target temperature progression at the accessible building layer over time, wherein the control device records a surface temperature of the accessible building layer by means of a temperature sensor and switches the infrared radiator on and off in such a way that the surface temperature of the accessible building layer follows the target temperature progression.

5. The method according to any of the preceding claims, **characterized in that** air located between the infrared radiator and the accessible layer of the structure is discharged.

6. The method according to claim 5, **characterized in that** the air is discharged by means of a flow machine.

7. The method according to claim 5, **characterized in that** the infrared radiator is positioned obliquely with respect to the accessible building layer in such a way that an upper edge of the infrared radiator lies closer to the accessible building layer than a lower edge, and the air is thereby discharged by means of the chimney effect.

8. The method according to one of the claims 5 to 7, **characterized in that** the discharged air is deflected and cooled by using an air deflector device, wherein any condensate produced is collected in a collecting container.

## Revendications

1. Procédé de séchage de constructions, dans lequel en plusieurs itérations, d'abord, pendant une phase de chauffage (1), une strate de construction accessible est chauffée au moyen d'un radiateur infrarouge dirigée sur celle-ci et ensuite, pendant une phase de repos (2), traîne de l'humidité depuis les strates de construction plus profondes,
**caractérisé en ce qu'**au radiateur infrarouge est associé un appareil de commande possédant une liaison de données avec une base de données, lequel détermine, sur la base d'une sélection d'un bloc de données spécifique au matériau dans la base de données, au moins une période de chauffage durant laquelle le radiateur infrarouge doit irradier la strate de construction et au moins une période de repos pendant laquelle la strate de construction ne doit pas être irradiée, et
**en ce que** la sélection du bloc de données spécifique s'effectue de telle sorte que, dans une étape en amont, une irradiation de la strate de construction accessible s'effectue à l'aide d'un radiateur infrarouge avec une caractéristique de puissance définie et une mesure de la courbe de température à la surface de la strate de construction accessible est mise en œuvre au moyen d'un capteur de température, un dispositif d'exploitation saisit la proportion de la puissance et de la température au cours du temps et sélectionne le bloc de données spécifique au matériau à l'aide de cette courbe et/ou d'un paramètre en dérivant.

2. Procédé selon la revendication 1, **caractérisé en ce que** le dispositif d'exploitation comprend en outre une puissance consommée de consigne, avec laquelle le radiateur infrarouge fonctionne pendant la période de chauffage.

3. Procédé selon la revendication 1, **caractérisé en ce que** le dispositif d'exploitation comprend en outre une température de consigne de la strate de construction accessible et l'appareil de commande allume et éteint, pendant la phase de chauffage (1), le radiateur infrarouge pour la période de chauffage de telle sorte qu'une température de surface de la strate de construction accessible saisie au moyen du capteur de température suit la température de consigne.

4. Procédé selon la revendication 1, **caractérisé en ce que** le dispositif d'exploitation comprend une courbe de température de consigne sur la strate de construction accessible au cours du temps, dans lequel le dispositif d'exploitation saisit un température de surface de la strate de construction accessible au moyen d'un capteur de température et allume et éteint le radiateur infrarouge de telle sorte que la température de surface de la strate de construction accessible suit la courbe de température de consigne.

5. Procédé selon l'une des revendications précédentes, **caractérisé en ce que** l'air se trouvant entre le radiateur infrarouge et la strate de construction accessible est évacué.

6. Procédé selon la revendication 5, **caractérisé en ce que** l'air est évacué au moyen d'une turbomachine.

7. Procédé selon la revendication 5, **caractérisé en ce que** le radiateur infrarouge est disposé en diagonale par rapport à la strate de construction accessible de telle sorte qu'un bord supérieur du radiateur infrarouge est situé plus près de la strate de construction accessible qu'un bord inférieur, et l'air est ainsi évacué au moyen de l'effet de cheminée.

8. Procédé selon l'une des revendications 5 à 7, **caractérisé en ce que** l'air évacué est dérivé et refroidi à l'aide d'un moyen de guidage d'air, le condensat engendré étant recueilli dans un réservoir collecteur.
